# FASCICULE DE BREVET EUROPEEN

(11) **EP 0 606 810 B1**
(45) Date de publication et mention de la délivrance du brevet: **23.08.1995**
(21) Numéro de dépôt: 93440003.7
(22) Date de dépôt: 14.01.1993
(51) Int. Cl.: F26B 11/16

(54) **Dispositif de séchage**
Trocknungsvorrichtung
Drying device

(43) Date de publication de la demande: 20.07.1994
(73) Titulaire: COMESSA S.A., F-67100 Strasbourg (FR)
(72) Inventeur: Gutwirth, Karel, Lazne Bohdanec (CZ)
(74) Mandataire: Littolff, Denis

(56) Documents cités:
- DE-A- 1 940 779
- DE-B- 1 265 058
- US-A- 4 831 748

## Description

La présente invention concerne un dispositif de séchage de matériaux en solution, en suspension, pâteux, morcelés sous diverses formes ou pulvérulents tel que défini dans le préambule de la revendication 1. Un tel dispositif est connu, par exemple, du document FR-A-20 19 344.

La dessication s'effectue au moyen du flux d'un fluide dessiccatif mis en présence du matériau à sécher dans une enceinte close munie d'un agitateur tournant.

L'arbre de cet agitateur est creux, communiquant avec une pluralité d'éléments agitateurs creux d'allure globalement radiale percés d'orifices permettant l'admission du fluide dessiccatif dans l'enceinte via l'arbre et les éléments agitateurs.

Ces derniers permettent un brassage du matériau à sécher et améliorent par conséquent les conditions de transmission de chaleur et de matière entre ledit matériau et le fluide dessiccatif.

Le FR-A-20 19 344 a trait simultanément à un procédé et à un appareil pour le traitement physique ou chimique de corps en tout état, par introduction à vitesse relativement élevée d'agents fluides, c'est-à-dire liquides ou gazeux, dans une enceinte.

L'appareil effectuant ce traitement comprend ladite enceinte fermée dotée d'orifices d'entrée et de sortie et d'au moins un agitateur. Il se caractérise essentiellement en ce que l'agitateur se compose d'un arbre muni d'un ou plusieurs éléments agitateurs creux percés de trous pour l'admission du corps fluide dans l'enceinte.

Les éléments agitateurs ont plusieurs formes possibles, mais leur géométrie de base est généralement circulaire. Ce sont des disques ou cylindres creux, complets ou tronqués, pouvant présenter diverses sections transversales, communiquant avec l'arbre et dont la position relativement audit arbre peut être centrée, excentrée et/ou présenter un angle qui n'est pas droit.

Les orifices d'admission sont par conséquent radiaux ou positionnés sur une des faces sensiblement planes des disques.

Ce document mentionne également l'utilisation de bras radiaux issus de l'arbre central, mais sans la décrire précisément. Une description plus précise concerne par contre l'emploi de bras radiaux raccordant à l'arbre central des tubulures longitudinales, parallèles à l'axe du dispositif. Dans cette configuration, les orifices d'admission sont également positionnés suivant un mode radial.

Dans le cas des sécheurs à agitateur, les facteurs déterminants dans l'opération de séchage sont :
- la transmission de chaleur,
- le transfert de masse, et
- la surface de contact entre le matériau à sécher et le moyen dessiccatif.

Les valeurs de ces paramètres influent directement sur la rapidité du séchage ainsi que sur l'intensité du mélange qui se réalise entre le matériau à traiter et le fluide dessiccatif.

Le compromis à trouver entre rapidité et efficacité du séchage doit également tenir compte de paramètres économiques. En d'autres termes, il faut arriver à des valeurs élevées pour les facteurs déterminants du séchage, sans consommation excessive du moyen dessiccatif, qui se traduirait par une dépense énergétique élevée.

L'accès du fluide dessiccatif par l'intérieur du dispositif de séchage - parce qu'il permet d'augmenter la vitesse du fluide dessiccatif et d'améliorer la qualité du mélange avec le matériau à traiter - constitue théoriquement une bonne approche technique, car il permet une meilleure transmission de chaleur et augmente la surface de contact entre les deux phases.

Le positionnement des orifices constitue également un point important. Dans l'art antérieur, ces orifices sont fixes ou mobiles, positionnés aussi bien sur l'agitateur tournant que sur l'enveloppe du dispositif, par exemple sur des ailettes intercalées entre les disques agitateurs. Lorsqu'ils sont mobiles, leur mouvement peut être pendulaire ou rotatif.

Le fluide dessiccatif participe à l'élaboration du mélange, tout en effectuant le séchage : il est donc important que les orifices soient placés avec un soin particulier permettant au fluide de réaliser sa double fonction.

La mise au point d'un appareil de séchage performant et économique représente un ensemble de problèmes assez compliqués, du fait de l'interaction entre les paramètres évoqués. Un mauvais compromis entre lesdits paramètres aboutit à un rendement médiocre.

L'objectif de la présente invention est de proposer un ensemble de solutions techniques optimisant l'emploi des facteurs déterminants du séchage, et utilisables pour un large éventail de matériaux. Ces buts sont atteints par l'invention telle que définie dans la revendication 1.

Le problème de la consommation d'énergie est principalement lié à celui de la consommation en fluide dessiccatif, les autres apports énergétiques nécessaires au fonctionnement du dispositif étant moins importants. La nature du fluide utilisé constitue donc un autre élément du problème global, dans la mesure où ledit fluide doit être à la fois le moins onéreux possible à la production et le plus efficace possible au séchage. L'invention intègre le choix d'un fluide réalisant un bon compromis entre ces deux exigences.

Le dispositif de l'invention améliorent en pratique sensiblement les rendements permis par les dispositifs de ce type existant à ce jour.

Selon une caractéristique essentielle, l'arbre se compose d'au moins deux conduits creux d'axes parallèles positionnés symétriquement par rapport à l'axe de l'agitateur tournant, sur lesquels sont placés des éléments agitateurs d'allure globalement radiale sous forme de tubulures s'étendant jusqu'à la paroi de l'enceinte, dont la plupart sont creuses, en communication avec un des conduits creux, et munies à leur extrémité voisine de ladite paroi d'un orifice d'admission du fluide dessiccatif dans l'enceinte.

Lesdits orifices ont un axe orientable dans deux plans perpendiculaires entre deux positions angulaires prédéterminées. Le premier de ces plans est perpendiculaire à l'axe du conduit, alors que le second est parallèle à l'axe du conduit et perpendiculaire à l'axe de la tubulure.

Enfin, selon une caractéristique technique particulière, le débit du fluide dessiccatif transitant par chaque conduit creux et par les tubulures creuses qui y convergent est contrôlé par un cache placé en bout d'arbre, dont la forme est prévue pour obstruer plus ou moins totalement l'ouverture à l'entrée du conduit, en fonction de la position angulaire dudit conduit dans la course rotative de l'arbre, de sorte que le conduit et ses tubulures associées ne sont traversées par du fluide dessiccatif qu'entre deux positions angulaires prédéterminées.

Cette particularité du dispositif joue notamment un rôle dans la modération de la dépense énergétique, puisqu'elle empêche le fluide de s'engouffrer dans tous les conduits de l'arbre à chaque instant. Elle permet aussi d'alimenter préférentiellement la zone de l'enceinte la plus favorable en terme de séchage et de brassage. En effet, aux conduits alimentés correspondent des tubulures localisées dans une certaine zone du sécheur. Il suffit alors de déterminer l'espace le plus adéquat pour le traitement pour en déduire les conduits qu'il faut alimenter en fluide dessiccatif.

Compte tenu que dans la plupart des cas, le mouvement rotatif de l'agitateur est uniforme, les conduits sont soit ouverts, soit totalement obstrués, soit encore partiellement obstrués. Par conséquent, le débit du fluide suit une courbe d'allure sinusoïdale dont il faut tenir compte dans le positionnement du cache.

Le récipient formant l'enceinte du sécheur peut bien entendu prendre diverses formes, cylindrique, conique, en auge, etc... L'inclinaison de son axe est par contre limitée entre deux positions angulaires situées à -15° et + 15° par rapport à l'horizontale.

A l'intérieur de l'enceinte, les orifices d'extrémité des tubulures sont orientables dans deux plans orthogonaux.

Dans chacun de ceux-ci, l'axe desdites tubulures est orientable entre deux positions angulaires prédéterminées. A l'extérieur de ces limites, le rendement du sécheur devient médiocre.

Dans le premier plan, perpendiculaire à l'axe du conduit, l'angle possible est noté γ. Il s'agit de l'angle entre l'axe de l'orifice d'admission et la perpendiculaire à l'axe de l'agitateur située dans ledit premier plan et passant par le point d'intersection entre l'axe de l'orifice et la surface qui lui est perpendiculaire située au niveau du débouché dudit orifice dans l'enceinte, c est-à-dire la surface qui relie les bords de l'orifice.

Cet angle γ est compris entre 30° et 120°.

L'orientation dans le second plan s'effectue suivant un angle β. Ce second plan est perpendiculaire au précédent, parallèle à l'axe du conduit, et perpendiculaire à l'axe de la tubulure. Cet angle β est mesuré par rapport au vecteur V du mouvement.

β est compris entre 45° et 315°.

Pour favoriser le brassage et augmenter la surface de contact entre le moyen dessiccatif et le produit à sécher, une pluralité de tubulures sont dotées de dispositifs agitateurs additionnels, constitués de deux plaquettes planes minces formant entre elles un angle δ, la direction de la plaquette la plus proche de la paroi de l'enceinte et la tangente à ladite paroi au point d'intersection entre ladite direction et la paroi formant un angle ε.

Ces dispositifs agitateurs additionnels sont fixés sur des têtes prismatiques placées aux extrémités des tubulures, à proximité de la paroi de l'enceinte, et comportant les orifices d'admission. Ils sont alors placés à l'opposé desdits orifices, sur la face que l'on peut considérer comme étant la face avant par rapport au sens du mouvement V.

L'angle δ est compris entre 70° et 165° et l'angle ε est compris entre 10° et 70°.

Tous les éléments internes du dispositif de séchage obéissent à des critères de forme, de positionnement et/ou d'orientation assez précis. Les différents intervalles angulaires sont ceux dans lesquels on peut adapter les composants modifiables sans sortir de l'exigence de départ d'un bon rendement allié à des dépenses énergétiques modérées. Ils résultent de l'expérience acquise au cours de nombreux essais.

Le cache placé en bout d'arbre peut également présenter plusieurs formes possibles. Selon le cas, le plus simple, il s'agit simplement d'un secteur angulaire plein.

Dans le cadre d'une variante pour laquelle le débit n'est jamais nul dans aucun des conduits, le secteur angulaire plein est évidé d'une portion de couronne.

Selon une autre variante, le cache prend la forme d'un disque plein, dans lequel est également découpée une portion de couronne, de surface plus importante que précédemment.

Les portions de couronnes peuvent avoir une largeur constante ou variable. Dans tous les cas, le cache n'est jamais animé d'un mouvement rotatif. Le réglage du débit naît simplement du mouvement de l'arbre placé en aval dudit cache dans le cours du fluide dessiccatif. Par contre, il est possible d'animer ce cache d'un mouvement linéaire alternatif d'axe parallèle à l'axe de l'agitateur tournant.

De ce fait, le cache obstrue l'ouverture des conduits également suivant une courbe d'allure sinusoïdale. La combinaison des deux mouvements, celui de l'arbre et celui du cache, permet d'affiner le réglage du débit.

L'arbre de l'agitateur tournant comporte plusieurs conduits disposés symétriquement par rapport à l'axe dudit agitateur. En particulier, il est possible de créer une configuration avec un conduit central additionnel coaxial à l'agitateur.

Ce conduit central est doté d'au moins un orifice débouchant dans l'enceinte. Celui-ci peut être pratiqué directement dans le conduit, ou être placé à l'extrémité d'un élément agitateur tubulaire d'allure radiale, exactement comme pour les autres conduits de l'arbre.

Ledit conduit central peut avoir la même fonction que les autres ou servir de moyen de chauffage additionnel, éventuellement en combinaison avec une chemise additionnelle équipant l'enceinte et également destinée au chauffage.

L'enceinte peut en outre comporter des pièces fixées sur sa paroi interne, positionnées entre les parties tournantes de l'agitateur et destinées aussi à un chauffage additionnel et/ou à l'émottage de matériaux particulièrement compacts.

Ces moyens de chauffage peuvent être reliés. Ainsi, la chemise périphérique et le conduit creux central sont reliables au moyen de raccords creux, de manière à former un circuit chauffant couvrant une surface maximale.

Les nombreuses variantes mentionnées auparavant sont combinables selon un grand nombre de possibilités. Plusieurs combinaisons différentes peuvent même coexister dans un seul dispositif de séchage : selon les besoins, la configuration des lieux d'installation ou le matériau à traiter, un sécheur peut être conçu cylindrique sur un premier tronçon et conique sur un second, avoir des pièces de décompactage sur une partie seulement du volume total et/ou être doté d'un arbre à conduit central muni d'orifices uniquement à un endroit pour orienter le fluide dessiccatif plus précisément.

Les tubulures d'entrée/sortie du matériau à sécher peuvent être positionnées sur les façades latérales ou sur l'enveloppe périphérique de l'enceinte. D'autres conduites d'amenées du fluide dessiccatif peuvent déboucher à divers endroits de l'enceinte, de manière à renforcer éventuellement le débit dudit fluide transitant par les conduits de l'arbre de l'agitateur.

Le fluide dessiccatif peut emprunter les mêmes conduits que le matériau en sortie du dispositif. La configuration exacte de l'enceinte de séchage détermine, avec la nature du matériau à traiter, les angles utilisés pour les axes des orifices d'admission des éléments agitateurs. Selon la localisation des tubulures radiales dans ladite enceinte, lesdits angles peuvent être différents.

De même, les dispositifs agitateurs additionnels fixés sur lesdites tubulures ne sont pas forcément systématiquement installés. Des tubulures isolées ou des groupes de tubulures bien localisés peuvent en être équipés, alors que toutes les autres en sont dépourvues. La forme desdits dispositifs peut au surplus varier d'un élément agitateur tubulaire à l'autre.

Certaines opérations de séchage sont très particulières et exigent des conditions spéciales quant à la qualité du moyen dessiccatif, la température de traitement, voire le moyen d'application du flux de fluide dessiccatif. Il peut être intéressant d'alimenter le conduit creux central indépendamment des autres conduits de l'arbre, de sorte qu'on puisse y injecter un fluide plus chaud, ou plus généralement doté d'autres propriétés physiques et/ou chimiques. En combinant ceci avec une disposition précise des orifices d'admission, il est possible d'injecter un fluide particulier, selon un débit déterminé, à un endroit précis, si le traitement le nécessite.

Selon un mode préférentiel, le séchage s'effectue à la vapeur surchauffée, suivant une technique connue en soi et que l'on utilise déjà dans ce domaine.

L'échange qui se produit dans le sécheur permet de récupérer en sortie du dispositif de la vapeur d'eau obtenue lors du désurchauffage de la vapeur surchauffée d'entrée au cours du traitement dans le sécheur ainsi que de la vapeur d'eau résultant de l'évaporation de l'eau contenue dans le produit.

Il est possible d'améliorer l'efficacité du système en recomprimant la vapeur d'eau générée par l'évaporation de l'humidité contenue dans le produit. Cette vapeur est alors traitée par un compresseur qui élève sa température à une valeur bien supérieure à celle requise pour le séchage. La vapeur cède ensuite son enthalpie dans un échangeur du type condenseur / surchauffeur qui surchauffe la vapeur récupérée en sortie du sécheur, qui est alors réinjectée dans ce dernier.

Pour le séchage des matériaux humides, l'emploi de la vapeur surchauffée présente une série d'avantages :
- la température est généralement plus élevée qu'avec de l'air chaud. Il y a donc une augmentation importante du coefficient de transmission de chaleur, la vitesse d'écoulement ayant une influence décisive sur sa valeur, d'où l'importance de la conception vue auparavant ;
- le transfert de matière se fait directement, sans passage à travers un film de gaz inerte, comme c'est par exemple le cas pour l'air chaud au contact de l'eau évaporée. Le mouvement de la vapeur ne dépend que de la différence entre les pressions partielles de celle-ci dans le film et dans les pores du matériau ;
- seule l'eau évaporée pendant le processus de séchage est éliminée du sécheur, la vapeur étant recyclée ;
- la vapeur surchauffée est très performante dans le séchage de matériaux pulvérulents, qui peuvent être séparés et totalement récupérés, après la condensation de la vapeur.

L'échange entre la vapeur surchauffée et le produit à sécher est à courant croisé avec percolation de la vapeur à travers la couche dudit produit.

Une telle installation est également très avantageuse économiquement et par son impact favorable sur l'environnement.

Elle nécessite deux fois moins d'énergie primaire que les produits actuels d'où une dépense énergétique réduite de moitié.

Il n'y a pas de rejets de fumées saturées de vapeur d'eau : tous les rejets sont condensés et rejetés sous forme de liquides après refroidissement. Les rejets thermiques sont également deux fois moindres qu'avec les installations traditionnelles, puisqu'ils sont réduits dans les mêmes proportions que l'énergie primaire.

Enfin, il est à noter que le produit n'est plus percolé que par de la vapeur d'eau, ce qui permet des traitements sans oxygène.

On va maintenant procéder à une description plus détaillée du dispositif de séchage ou sécheur selon l'invention, à l'aide des figures ci-jointes, pour lesquelles :
- la figure 1 est une coupe longitudinale d'un exemple de dispositif de séchage selon l'invention,
- la figure 2 en est une coupe transversale simplifiée,
- la figure 3 montre l'orientation possible des orifices d'admission dans le second plan,
- la figure 4 fait de même pour le premier plan,
- la figure 5 représente deux types de dispositifs agitateurs additionnels installés sur leurs tubulures agitatrices radiales,
- la figure 6 concerne un cache,
- la figure 7 en montre une variante,
- la figure 8 représente une variante du dispositif comprenant un conduit creux central dans l'arbre,
- la figure 9 montre schématiquement le positionnement d'un agitateur dans une installation,
- la figure 10 illustre une variante avec un arbre à deux conduits creux, et
- la figure 11 est un schéma du circuit de recyclage de la vapeur surchauffée.

Si la figure 1 ne représente qu'un exemple de dispositif selon l'invention, elle en comprend toutefois les éléments de base, que l'on retrouve également en figure 2.

L'enceinte (1) est munie de flasques ou couvercles (2, 3) dans lesquels sont pratiquées les entrées/sorties sous forme de tubulures (4, 5). La tubulure de sortie (5) sert simultanément à évacuer le matériau après traitement et le fluide dessiccatif.

L'agitateur tournant (6) comporte un arbre qui est formé de quatre conduits creux (7) cylindriques d'axes parallèles symétriques par rapport à l'axe de l'agitateur tournant. Ces conduits (7) comportent chacun une rangée d'éléments agitateurs (8) radiaux, qui peuvent être décalés d'une rangée à l'autre. A proximité de la paroi interne (1a) de l'enceinte (1), les éléments agitateurs tubulaires (8) comportent une tête prismatique (9) dans laquelle est percé un orifice (10).

Cet orifice (10) apparaît sur une des faces de ladite tête (9) orientée perpendiculairement à la direction du mouvement rotatif, sur la face que l'on peut qualifier de face arrière par rapport au sens de rotation (voir particulièrement en figure 2).

Le fluide dessiccatif, à l'entrée, est d'abord envoyé dans une chambre de distribution (11) via une tubulure d'entrée (11a). Cette chambre est située dans le prolongement axial de l'arbre de l'agitateur tournant (6) et elle contient le cache (12) placé en bout d'arbre. Le fluide passe de la chambre (11) dans l'arbre, c'est-à-dire dans les conduits creux (7) de l'arbre, via l'entrée (18) et après filtrage éventuel par le cache (12).

Ensuite, ledit fluide s'échappe vers les tubulures radiales (8) qui communiquent avec un des conduits (7) creux, et sort dans l'enceinte (1) par les orifices (10) situés dans les têtes prismatiques (9). Dans cette configuration, le fluide dessiccatif est au surplus introduit dans l'enceinte (1) au moyen des conduits fixes (13) et (14), afin de renforcer l'effet de séchage dû au flux central.

La figure 2 précise la forme choisie pour les éléments de l'agitateur tournant (6). D'autres configurations sont bien entendu tout à fait possibles. Ainsi, les profils transversaux des conduits (7) peuvent être carrés, rectangulaires, ovales, etc... De même, les éléments agitateurs tubulaires (8) peuvent être dessinés selon un autre profil, être droits ou recourbés, obliques par rapport à l'axe de l'arbre, etc... Même la forme des orifices peut subir des variations.

La paroi intérieure (1a) de l'enceinte (1) est munie de pièces (15) fixes dont la fonction est ici essentiellement l'émottage du matériau, bien qu'elles influent aussi sur la dynamique du fluide dans l'enceinte.

Selon une variante, ces pièces pourraient être creuses et reliées à la chemise (16) chauffante faisant office de moyen de chauffage additionnel.

En figure 1, on a placé un exemple de dispositif mélangeur additionnel (17) placé sur la face avant (selon le sens du mouvement) de la tête (9) d'un élément tubulaire (8) : une illustration supplémentaire de ces éléments additionnels (17) apparaît en figure 5, en coupe longitudinale.

La figure 3 illustre le positionnement de l'angle β. Le sens de rotation étant représenté par V, on peut visualiser les différentes valeurs prises par β, entre 45°
et 315°. β n'est jamais parallèle à la direction du mouvement, et n'entre jamais dans un angle droit dont cette direction est la bissectrice. Sur la figure, β a une valeur d'environ 135°, valeur réglée d'après le matériau à traiter et les impératifs dus à l'architecture du reste de la configuration de l'enceinte (1).

La figure 4 montre le positionnement de l'angle γ. Celui-ci est compris entre une valeur de 30°, équivalent à un orifice (9) orienté globalement vers l'arbre et une valeur de 120° pour laquelle l'orientation dudit orifice (9) est sensiblement orthogonale à l'axe de la tubulure (8).

La figure 5 montre deux types de dispositifs agitateurs additionnels (17). Dans les deux cas, ces dispositifs sont composés de deux plaquettes planes minces formant entre elles un angle δ, sans que cela soit une règle intangible. De multiples formes d'agitateurs additionnels peuvent en effet faire l'affaire.

Le premier comprend deux plaquettes (19, 20) formant un angle δ approximativement égal à 120°, alors que dans la seconde plaquette (21, 22), δ vaut presque 180°. L'angle ε entre la plaquette (19 ; 21) la plus proche de la paroi interne (1a) et la tangente à la paroi (1) en le point d'intersection de la droite (D ; D'), prolongeant ladite plaquette (19 ; 21) et ladite paroi (1a) est sensiblement égal dans les deux cas et vaut approximativement 30°.

Dans les deux cas, ce dispositif additionnel (17) est fixé à la face avant (dans le sens du mouvement V), bien que cela soit de manière indirecte pour ce qui concerne la plaquette (22).

Un positionnement et une forme possibles du cache (12) apparaissent dans les figures suivantes, également appliqués à une configuration à quatre conduits (7) creux.

Dans le premier cas (figure 6), le cache est un secteur angulaire plein découpé d'une portion de couronnes (23). Dans le plan de représentation, le cache (12) est fixe, alors que les conduits creux (7) sont mobiles en rotation suivant V. Il peut être rendu mobile, suivant un mouvement alternatif linéaire qui a lieu dans la troisième dimension (non représentée).

Dans le second cas (figure 7), le cache est géométriquement un peu différent et très similaire à un secteur angulaire complètement fermé. Le secteur obstrué recouvre, comme dans le cas précédent, un angle d'approximativement 90°. Son complémentaire dans le disque est une portion de couronne (24) découpée. Il aurait été équivalent de ne prévoir qu'un simple secteur angulaire plein. La même remarque que précédemment concernant la mobilité du cache est vraie.

Le cache (12) peut être en contact avec l'entrée (18) des conduits creux (7) ou à faible distance.

La figure 8 présente schématiquement la variante à conduit creux central (25) au milieu des conduits (7) périphériques. La symétrie globale du système est respectée, puisque cet arbre central (25) est coaxial à l'arbre de l'agitateur tournant (6).

Le conduit central (25) comporte au moins un orifice (26) débouchant directement dans l'enceinte (1) et/ou au moins un élément agitateur tubulaire (8) doté d'un orifice d'admission (27) situé - dans cette configuration - en face de la paroi interne (1a) de l'enceinte (1), c'est-à-dire sur la face de la tête (9) prismatique en regard de ladite paroi (1a).

Une variante au dispositif cylindrique de la figure 1 est montrée en figure 9, dans laquelle l'enceinte prend la forme d'une auge (1) asymétrique. Dans ce type de dispositif, le moyen dessiccatif et le matériau à sécher n'ont pas de tubulure de sortie commune. Le fluide dessiccatif s'échappe par la tuyauterie (28), alors que le matériau traité sort par la tubulure (5).

La figure 10 représente un autre cas particulier, à deux conduits creux (7) par arbre. L'intérêt de cette figure est de montrer schématiquement la course possible d'un conduit creux sans être même partiellement obstrué. Dans cette configuration à deux conduits (7), l'écart angulaire possible, compte-tenu du secteur angulaire plein d'environ 90° matérialisé par le cache (12) est de 195° Au-delà, il y a obstruction partielle, voire totale pour un bref moment.

En l'espèce, dans une coupe transversale, selon le sens trigonométrique direct, opposé au sens de V, l'obstruction cesse entre les positions angulaires de valeurs 135° et 330°. La position du cache est donc prévue pour que le débit de fluide dessiccatif soit maximal dans le bas de l'enceinte, et moindre, voire nul dans la partie supérieure du volume.

Un petit changement de cette position modifie les débits issus des orifices, que l'on peut donc orienter plus spécifiquement dans certaines zones de l'enceinte. Un tel choix dépend bien entendu de la nature et de la forme du matériau à traiter.

La figure 11 donne le schéma du circuit de recyclage de la vapeur surchauffée.

A l'entrée du sécheur, on dispose de vapeur surchauffée, à un débit Q, à une pression proche de la pression atmosphérique et à une température de 140° C ou plus.

Le séchage entraine qu'en sortie du dispositif (S), on se retrouve avec un débit Q + q, q étant de la vapeur proche de la saturation, l'ensemble étant ramené à une température très voisine de 100° C et toujours à une pression voisine de la pression atmosphérique.

Le débit q est dérivé du circuit principal vers un compresseur (W), qui augmente sa pression jusqu'à une valeur telle que la température correspondante permette le réchauffage de la vapeur.

Ce débit q passe par le condenseur - surchauffeur (C), où sa condensation, par la chaleur qu'elle dégage, permet le surchauffage du débit Q de vapeur saturée qui entre également dans ledit condenseur - surchauffeur (C) en provenance du circuit principal.

En sortie, on retrouve le débit Q de vapeur surchauffée à environ 140° C et à pression sensiblement atmosphérique, qu'un ventilateur (T) réinjecte dans le sécheur (S).

Le cycle peut recommencer.

La saturation de la vapeur est très rapide pour des teneurs en humidité allant jusqu'à 75 % de la matière sèche, et le temps de séchage dans l'intervalle
[25%, 75%] est approximativement trois fois plus rapide qu'avec de l'air dans les conditions habituelles.

Pratiquement, le séchage se faisant à basse température et en l'absence d'oxygène, il n'y a plus de risque d'incendie.

Ce système utilisant la recompression mécanique de la vapeur en sortie du dispositif de séchage permet de récupérer la chaleur latente de l'eau évaporée, et participe de ce fait aux économies évoquées plus haut.

Le coût est encore diminué par l'absence de risque résultant de l'utilisation de vapeur d'eau à basse température et sans oxygène, puisque les primes d'assurance sont par exemple substantiellement diminuées.

L'avantage économique entrainé par la combinaison entre le dispositif de séchage selon l'invention et l'utilisation de vapeur surchauffée s'avère donc particulièrement probant.

## Revendications

1. Dispositif de séchage de matériaux en solution, en suspension, pâteux, morcelés sous diverses formes ou pulvérulents, au moyen du flux d'un fluide dessicatif mis en présence du matériau à sécher, composé d'une enceinte close (1) munie d'un agitateur tournant (6) comportant un arbre creux communiquant avec une pluralité d'éléments agitateurs (8) creux d'allure radiale percés d'orifices (10) permettant l'admission du fluide dessicatif dans ladite enceinte (1) via l'arbre creux et les éléments agitateurs (8), caractérisé en ce que les éléments agitateurs (8) montés sur ledit arbre creux sont sous la forme de tubulures s'étendant jusqu'à la paroi interne (1a) de l'enceinte (1), dont la plupart sont creuses et sont munies à leur extrémité voisine de ladite paroi (1a) d'un desdits orifices (10) dont l'axe est orientable dans deux plans perpendiculaires entre deux positions angulaires prédéterminées, le premier de ces plans étant perpendiculaire à l'axe de l'agitateur (6), le second étant parallèle à l'axe de l'agitateur (6) et perpendiculaire à l'axe de la tubulure (8).

2. Dispositif de séchage selon la revendication 1, caractérisé en ce que l'arbre se compose d'au moins deux conduits (7) creux d'axes parallèles positionnés symétriquement par rapport à l'axe de l'agitateur tournant (6), sur lesquels sont montés les éléments agitateurs (8).

3. Dispositif de séchage selon la revendication 2, caractérisé en ce que le débit du fluide dessicatif transitant par chaque conduit creux (7) et par les tubulures creuses (8) qui y convergent est contrôlé par un cache (12) placé en bout d'arbre, dont la forme est prévue pour obstruer plus ou moins totalement l'ouverture à l'entrée (18) du conduit (7), en fonction de la position angulaire dudit conduit (7) dans la course rotative de l'arbre, de sorte que le conduit (7) et ses tubulures (8) agitatrices associées ne sont traversées par du fluide dessicatif qu'entre deux positions angulaires prédéterminées.

4. Dispositif de séchage selon la revendication 3, caractérisé en ce que le cache (12) prend la forme d'un secteur angulaire plein.

5. Dispositif de séchage selon la revendication 3, caractérisé en ce que le cache (12) est constitué d'un secteur angulaire plein dans lequel est découpée une portion de couronne (23).

6. Dispositif de séchage selon la revendication 3, caractérisé en ce que le cache (12) a une forme de disque plein découpé d'une portion de couronne (24).

7. Dispositif de séchage selon l'une des revendications 3 à 6, caractérisé en ce que le cache (12) est animé d'un mouvement alternatif linéaire d'axe parallèle à l'axe de l'agitateur tournant (6).

8. Dispositif de séchage selon l'une des revendications précédentes, caractérisé en ce que l'axe de l'enceinte close (1) dans laquelle se trouve le matériau à traiter fait avec l'horizontal un angle compris entre +15 et -15°.

9. Dispositif de séchage selon l'une des revendications précédentes, caractérisé en ce que l'axe de chaque orifice (10) fait un angle γ avec la perpendiculaire à l'axe de l'agitateur (6)située dans ledit premier plan et passant par le point d'intersection entre l'axe de l'orifice (10) et la surface qui lui est perpendiculaire située au niveau du débouché dudit orifice dans l'enceinte, c'est à dire la surface reliant les bords de l'orifice, γ étant compris entre 30° et 120°.

10. Dispositif de séchage selon l'une des revendications précédentes, caractérisé en ce que l'axe de chaque orifice (10) fait un angle β avec le vecteur définissant le mouvement (V), β étant compris entre 45° et 315°.

11. Dispositif de séchage selon l'une quelconque des revendications précédentes, caractérisé en ce que les tubulures (8) comportent des têtes prismatiques (9) à leurs extrémités proches de la paroi (1a), l'orifice d'admission (10) étant percé dans ladite tête (9).

12. Dispositif de séchage selon l'une quelconque des revendications précédentes, caractérisé en ce qu'une pluralité de tubulures (8) sont dotées de dispositifs agitateurs additionnels (17), constitués de deux plaquettes planes minces (19, 20 ; 21, 22) formant entre elles un angle δ, la direction (D ; D') de la plaquette (19 ; 21) la plus proche de la paroi (1a) de l'enceinte (1) et la tangente à ladite paroi au point d'intersection entre ladite direction et la paroi (1a) formant un angle ε.

13. Dispositif de séchage selon la revendication 12, caractérisé en ce que lesdits dispositifs agitateurs additionnels (17) sont fixés sur les têtes (9) des tubulures (8), à l'opposé des orifices (10).

14. Dispositif de séchage selon l'une des revendications 12 et 13, caractérisé en ce que l'angle δ est compris entre 70° et 165°.

15. Dispositif de séchage selon l'une des revendications 12 à 14, caractérisé en ce que l'angle ε est compris entre 10° et 70°.

16. Dispositif de séchage selon l'une quelconque des revendications précédentes, caractérisé en ce que l'arbre de l'agitateur (6) comporte un conduit creux central (25), coaxial dudit arbre, muni d'au moins un orifice (26) débouchant dans l'enceinte (1).

17. Dispositif de séchage selon la revendication 16, caractérisé en ce que ledit conduit creux central (25) comporte au moins un élément agitateur tubulaire (8) comportant un orifice (27).

18. Dispositif de séchage selon l'une quelconque des revendications précédentes, caractérisé en ce que l'enceinte (1) comporte sur sa paroi interne (1a) des pièces (15) placées entre les parties tournantes de l'agitateur (6), destinées à un chauffage additionnel et/ou à émotter et/ou à désintégrer la matière à traiter.

19. Dispositif de séchage selon l'une quelconque des revendications précédentes, caractérisé en ce que l'enceinte (1) est équipée d'une chemise additionnelle (16) de chauffage.

20. Dispositif de séchage selon la revendication 19, caractérisé en ce que la chemise de chauffage (16) est reliée au conduit creux central (25) de l'arbre par des raccords creux.

21. Dispositif de séchage selon l'une des revendications 3 à 20, caractérisé en ce qu'il se compose d'un arbre comprenant deux conduits creux (7) symétriques par rapport à l'axe de l'agitateur tournant (6), chacun doté d'une pluralité d'éléments agitateurs tubulaires (8) à têtes (9) percées d'un orifice (10), le cache (12) étant formé d'un secteur angulaire plein d'approximativement 90°, de sorte que l'écart angulaire pendant lequel les conduits (7) sont totalement dégagés du cache (12) est de 195°.

22. Dispositif de séchage selon l'une quelconque des revendications précédentes, caractérisé en ce que le fluide dessicatif est de la vapeur surchauffée.

23. Dispositif de séchage selon la revendication précédente, caractérisé en ce que la vapeur surchauffée est à une température de 140° C et à pression sensiblement atmosphérique.

## Claims

1. Device for drying materials in solution, in suspension, in the form of a paste, divided into various shapes or in powder form, by means of the flow of a desiccative fluid brought into contact with the material to be dried, consisting of a sealed enclosure (1) provided with a rotating agitator (6) having a hollow shaft communicating with a number of hollow, radially-shaped agitator elements (8) with orifices (10) in them enabling the desiccative fluid to be admitted into the said enclosure (1) through the hollow shaft and the agitator elements (8), characterised in that the agitator elements (8) mounted on the said hollow shaft are in the form of nozzles extending as far as the internal wall (1a) of the enclosure (1), the majority of which are hollow and provided at their end adjacent to the said wall (1a) with one of the said orifices (10), the axis of which can be oriented in two perpendicular planes between two predetermined angular positions, the first of these planes being perpendicular to the axis of the agitator (6), the second being parallel to the axis of the agitator (6) and perpendicular to the axis of the nozzle (8).

2. Drying device according to Claim 1, characterised in that the shaft consists of at least two hollow pipes (7) with parallel axes, positioned symmetrically with respect to the axis of the rotating agitator (6) on which the agitator elements are mounted (8).

3. Drying device according to Claim 2, characterised in that the flow rate of the desiccative fluid passing through each hollow pipe (7) and through the hollow nozzles (8) which converge thereon is controlled by a screen (12) placed at the end of the shaft, whose shape is designed to obstruct more or less completely the opening at the inlet (18) of the pipe (7), depending on the angular position of the said pipe (7) in the rotational travel of the shaft, so that the pipe (7) and its associated agitator nozzles (8) have desiccative fluid passing through them only between two predetermined angular positions.

4. Drying device according to Claim 3, characterised in that the screen (12) is in the form of£ a solid angular sector.

5. Drying device according to Claim 3, characterised in that the screen (12) consists of a solid angular sector in which a portion of an annulus (23) is cut out.

6. Drying device according to Claim 3, characterised in that the screen (12) is in the form of a solid disc with a portion of an annulus (24) cut out.

7. Drying device according to one of Claims 3 to 6, characterised in that the screen (12) has an alternating linear movement, the axis of which is parallel to the axis of the rotating agitator (6).

8. Drying device according to one of the preceding claims, characterised in that the axis of the sealed enclosure (1) in which the material to be treated is situated forms an angle with the horizontal of between +15 and -15°

9. Drying device according to one of the preceding claims, characterised in that the axis of each orifice (10) forms an angle γ with the perpendicular to the axis of the agitator (6) situated in the said first plane and passing through the point of intersection between the axis of the orifice (10) and the surface which is perpendicular thereto, situated level with the outlet from the said orifice in the enclosure, that is to say the surface connecting the edges of the orifice, γ being between 30° and 120°.

10. Drying device according to one of the preceding claims, characterised in that the axis of each orifice (10) forms an angle β with the vector defining the movement (V), β being between 45° and 315°.

11. Drying device according to any one of the preceding claims, characterised in that the nozzles (8) have prismatic heads (9) at their ends near the wall (1a), the admission orifice (10) being formed in the said head (9).

12. Drying device according to any one of the preceding claims, characterised in that a plurality of nozzles (8) are provided with additional agitator devices (17), formed by two thin flat plates (19, 20; 21, 22) forming between them an angle δ, the direction (D; D') of the plate (19; 21) closest to the wall (1a) of the enclosure (1) and the tangent to the said wall at the point of intersection between the said direction and the wall (1a) forming an angle ε.

13. Drying device according to Claim 12, characterised in that the said additional agitator devices (17) are fixed to the heads (9) of the nozzles (8), opposite the orifices (10).

14. Drying device according to one of Claims 12 and 13, characterised in that the angle δ is between 70° and 165°.

15. Drying device according to one of Claims 12 to 14, characterised in that the angle ε is between 10° and 70°.

16. Drying device according to any one of the preceding claims, characterised in that the shaft of the agitator (6) includes a hollow central pipe (25), coaxial with the said shaft, provided with at least one orifice (26) opening out into the enclosure (1).

17. Drying device according to Claim 16, characterised in that the said hollow central pipe (25) has at least one tubular agitator element (8) with an orifice (27).

18. Drying device according to any one of the preceding claims, characterised in that the enclosure (1) has on its internal wall (1a) components (15) placed between the revolving parts of the agitator (6), intended for an additional heating and/or breaking up and/or disintegrating of the material to be treated.

19. Drying device according to any one of the preceding claims, characterised in that the enclosure (1) is equipped with an additional heating jacket (16).

20. Drying device according to Claim 19, characterised in that the heating jacket (16) is connected to the hollow central pipe (25) of the shaft by hollow couplings.

21. Drying device according to one of Claims 3 to 20, characterised in that it consists of a shaft comprising two hollow pipes (7), symmetrical with respect to the axes of the rotating agitator (6), each one provided with a plurality of tubular agitator elements (8) whose heads (9) have an orifice (10), the screen (12) being formed by a solid angular sector of approximately 90°, so that the angle during which the pipes (7) are totally clear of the screen (12) is 195°.

22. Drying device according to any one of the preceding claims, characterised in that the desiccative fluid is superheated steam.

23. Drying device according to the preceding claim, characterised in that the superheated steam is at a temperature of 140° C and at substantially atmospheric pressure.

## Patentansprüche

1. Vorrichtung zum Trocknen von gelösten, ungelösten, pastenartigen, in verschiedene Formen gestückelten oder pulvrigen Materialien mittels der Strömung eines austrocknenden Fluids, mit dem das zu trocknende Material konfrontiert wird, die aus einem geschlossenen Behälter (1) aufgebaut ist, der mit einem drehenden Rührer (6) versehen ist, der seinerseits eine Hohlwelle enthält, die mit mehreren hohlen Rührelementen (8) in Verbindung steht, welche radial verlaufen und mit Öffnungen (10) versehen sind, die das Einströmen des austrocknenden Fluids in den Behälter (1) über die Hohlwelle und die Bührelemente (8) ermöglichen, dadurch gekennzeichnet, daß die an der Hohlwelle angebrachten Rührelemente (8) die Form von Rohrstutzen besitzen, die sich bis zur Innenwand (1a) des Behälters (1) erstrecken, wovon die meisten hohl sind und an ihrem an die Wand (1a) angrenzenden Ende mit einer der Öffnungen (10) versehen sind, deren Achse in zwei zueinander senkrechten Ebenen zwischen zwei vorgegebenen Winkelpositionen orientierbar ist, wobei die erste dieser Ebenen zur Achse des Rührers (6) senkrecht ist und die zweite zur Achse des Rührers (6) parallel und zur Achse des Rohrstutzens (8) senkrecht ist.

2. Trocknungsvorrichtung nach Anspruch 1, dadurch gekennzeichnet, daß die Welle aus wenigstens zwei hohlen Leitungsrohren (7) mit parallelen Achsen aufgebaut ist, die in bezug auf die Achse des drehenden Rührers (6) svmmetrisch angeordnet sind und an denen die Rührelemente (8) angebracht sind.

3. Trocknungsvorrichtung nach Anspruch 2, dadurch gekennzeichnet, daß der Durchsatz des austrocknenden Fluids, das sich durch jedes hohle Leitungsrohr (7) und durch die hier zusammenlaufenden hohlen Rohrstutzen (8) bewegt, durch eine Abdeckmaske (12) gesteuert wird, die sich am Ende der Welle befindet und deren Form derart ist, daß sie die Öffnung am Einlaß (18) des Leitungsrohrs (7) in Abhängigkeit von der Winkelposition des Leitungsrohrs (7) während der Drehbewegung der Welle mehr oder weniger vollständig verschließt, derart, daß das Leitungsrohr (7) und seine zugehörigen Rühr-Rohrstutzen (8) nur zwischen zwei vorgegebenen Winkelpositionen von dem austrocknenden Fluid durchströmt werden.

4. Trocknungsvorrichtung nach Anspruch 3, dadurch gekennzeichnet, daß die Abdeckmaske (12) die Form eines vollen Kreissektors besitzt.

5. Trocknungsvorrichtung nach Anspruch 3, dadurch gekennzeichnet, daß die Abdeckmaske (12) aus einem Vollkreissektor gebildet ist, in dem ein Kranzabschnitt (23) ausgeschnitten ist.

6. Trocknungsvorrichtung nach Anspruch 3, dadurch gekennzeichnet, daß die Abdeckmaske (12) eine Vollscheibenform besitzt, in der ein Kranzabschnitt (24) ausgeschnitten ist.

7. Trocknungsvorrichtung nach einem der Ansprüche 3 bis 6, dadurch gekennzeichnet, daß die Abdeckmaske (12) zu einer geradlinigen Hin- und Herbewegung längs einer zur Achse des drehenden Rührers (6) parallelen Achse angetrieben wird.

8. Trocknungsvorrichtung nach einem der vorangehenden Ansprüche, dadurch gekennzeichnet, daß die Achse des geschlossenen Behälters (1), in dem sich das zu bearbeitende Material befindet, mit der Horizontalen einen Winkel bildet, der im Bereich von + 15° und - 15° liegt.

9. Trocknungsvorrichtung nach einem der vorangehenden Ansprüche, dadurch gekennzeichnet, daß die Achse jeder Öffnung (10) mit der Richtung, die zur Achse des Rührers (6) senkrecht ist, in der ersten Ebene liegt und durch den Schnittpunkt zwischen der Achse der Öffnung (10) und der zu dieser Öffnung senkrechten Oberfläche auf Höhe der Mündung der Öffnung in den Behälter, d.h. auf Höhe der der die Ränder der Öffnung verbindenden Oberfläche, verläuft, einen Winkel γ bildet, wobei γ im Bereich von 30° - 120° liegt.

10. Trocknungsvorrichtung nach einem der vorangehenden Ansprüche, dadurch gekennzeichnet, daß die Achse jeder Öffnung (10) mit dem Vektor, der die Bewegung (V) definiert, eine Winkel β bildet, wobei β im Bereich von 45° - 315° liegt.

11. Trocknungsvorrichtung nach irgendeinem der vorangehenden Ansprüche, dadurch gekennzeichnet, daß die Rohrstutzen (8) an ihren an die Wand (1a) angrenzenden Enden prismenförmige Köpfe (9) besitzen, wobei die Einströmöffnung (10) im Kopf (9) ausgespart ist.

12. Trocknungsvorrichtung nach irgendeinem der vorangehenden Ansprüche, dadurch gekennzeichnet, daß mehrere Rohrstutzen (8) mit zusätzlichen Rührvorrichtungen (17) versehen sind, die aus zwei dünnen, ebenen Plättchen (19, 20; 21, 22) gebildet sind, die untereinander einen Winkel δ bilden, wobei die Richtung (D; D') des an nähesten an der Wand (1a) des Behälters (1) befindlichen Plättchens (19; 21) und die Tangente an die Wand im Schnittpunkt zwischen der Richtung und der Wand (1a) einen Winkel ε bilden.

13. Trocknungsvorrichtung nach Anspruch 12, dadurch gekennzeichnet, daß die zusätzlichen Rührvorrichtungen (17) an den Köpfen (9) der Rohrstutzen (8) an der den Öffnungen (10) gegenüberliegenden Seite befestigt sind.

14. Trocknungsvorrichtung nach einem der Ansprüche 12 und 13, dadurch gekennzeichnet, daß der Winkel δ im Bereich von 70° - 165° liegt.

15. Trocknungsvorrichtung nach einem der Ansprüche 12 bis 14, dadurch gekennzeichnet, daß der Winkel ε im Bereich von 10° - 70° liegt.

16. Trocknungsvorrichtung nach irgendeinem der vorangehenden Ansprüche, dadurch gekennzeichnet, daß die Welle des Rührers (6) ein mittiges, hohles Leitungsrohr (25) enthält, das zur Welle koaxial ist und mit wenigstens einer Öffnung (26) versehen ist, die in den Behälter (1) mündet.

17. Trocknungsvorrichtung nach Anspruch 16, dadurch gekennzeichnet, daß das mittige, hohle Leitungsrohr (25) wenigstens ein rohrförmiges Rührelement (8) enthält, das seinerseits eine Öffnung (27) aufweist.

18. Trocknungsvorrichtung nach irgendeinem der vorangehenden Ansprüche, dadurch gekennzeichnet, daß der Behälter (1) an seiner Innenwand (1a) Teile (15) aufweist, die zwischen den drehenden Teilen des Rührers (6) angeordnet sind und für eine zusätzliche Erwärmung und/oder Zerkleinerung und/oder Zerlegung des zu bearbeitenden Materials bestimmt sind.

19. Trocknungsvorrichtung nach irgendeinem der vorangehenden Ansprüche, dadurch gekennzeichnet, daß der Behälter (1) mit einem zusätzlichen Heizmantel ausgestattet ist.

20. Trocknungsvorrichtung nach Anspruch 19, dadurch gekennzeichnet, daß der Heizmantel (16) mit dem mittigen, hohlen Leitungsrohr (25) der Welle über hohle Anschlußstutzen verbunden ist.

21. Trocknungsvorrichtung nach einem der Ansprüche 3 bis 20, dadurch gekennzeichnet, daß sie aus einer Welle mit zwei in bezug auf die Achse des drehenden Rührers (6) symmetrischen, hohlen Leitungsrohren aufgebaut ist, wovon jedes mit mehreren rohrförmigen Rührelementen (8) mit Köpfen (9), in denen eine Öffnung (10) ausgespart ist, versehen ist, wobei die Abdeckmaske (12) von einem Vollkreissektor von ungefähr 90° gebildet ist, derart, daß der Winkelabstand, während dem die Leitungsrohre (7) von der Abdeckmaske (12) vollständig freigegeben werden, 195° beträgt.

22. Trocknungsvorrichtung nach irgendeinem der vorangehenden Ansprüche, dadurch gekennzeichnet, daß das austrocknende Fluid überhitzter Dampf ist.

23. Trocknungsvorrichtung nach dem vorangehenden Anspruch, dadurch gekennzeichnet, daß der überhitzte Dampf eine Temperatur von 140 °C und einen Druck aufweist, der im wesentlichen gleich dem Atmosphärendruck ist.
